# FASCICULE DE BREVET EUROPEEN

(11) **EP 0 583 527 B1**
(45) Date de publication et mention de la délivrance du brevet: **20.07.1994**
(21) Numéro de dépôt: 92440096.3
(22) Date de dépôt: 10.08.1992
(51) Int. Cl.: E04B 2/74

(54) **Nouveau système de cloison modulable**
Modulartrennwandsystem
Modular partition system

(43) Date de publication de la demande: 23.02.1994
(73) Titulaire: STEELCASE STRAFOR (S.A.), F-67200 Strasbourg (FR)
(72) Inventeur: Fussler, Philippe, F-67000 Strasbourg (FR)
(74) Mandataire: Bossard, Jacques-René

(56) Documents cités:
- DE-U- 9 111 122
- FR-A- 2 185 231
- NL-A- 8 602 258
- US-A- 3 592 289
- US-A- 4 068 700
- US-A- 4 821 788

## Description

La présente invention concerne un nouveau système de cloison modulable et déformable, utilisable notamment pour la délimitation d'espaces personnalisés dans des ensembles mobiliers désignés généralement par "bureaux paysagés".

On connait déjà de nombreux systèmes de cloisons modulables destinés au même usage, mais tous ces systèmes présentent plusieurs inconvénients communs, à savoir leur absence d'élégance ou d'esthétique malgré leur prix élevé, leur manque de stabilité, et leur manque d'attrait, étant froids et rigides au toucher.

La présente invention vise à pallier l'ensemble de ces inconvénients grâce à un matériel simple, bon marché et agréable à l'usage.

Ce matériel se compose essentiellement d'une âme plane constituée par une plaque de fibres agglomérées sur laquelle est enfilé du haut vers le bas, une housse unique réalisée en feuille de matière spongieuse, mince et souple comportant un surfaçage décoratif, ladite housse étant enfilée sur ladite âme par dessus un premier encadrement, dit intérieur, de ladite âme au moyen de profilés en matière plastique comportant latéralement des rainures longitudinales dans lesquelles viennent s'accrocher des profilés constituant un second encadrement, dit extérieur, en y immobilisant simultanément, par pincement, ladite housse.

On connait déjà par le document US-A-4.068.700 un panneau destiné au même usage, et se composant d'une âme plane délimitée par un encadrement formé d'une série de profilés enserrant le pourtour de cette âme et eux-mêmes couplés avec des profilés à surface extérieure cylindrique, l'ensemble étant complètement recouvert de panneaux d'étoffe décorative appliqués respectivement sur les faces planes de l'âme et lesdites surfaces cylindriques. Une telle structure impose, pour l'application de ces panneaux, une main d'oeuvre et une durée de travail relativement importants et coûteux.

Cet inconvénient est éliminé selon l'invention, par le nouveau panneau qui ne comporte pour sa fabrication que l'enfilage de la housse unique pardessus l'ensemble de l'âme et de son encadrement, dit intérieur, et l'immobilisation de cette housse par accrochage d'un second encadrement, dit extérieur dans des rainures de l'encadrement intérieur, par dessus ladite housse, en immobilisant cette dernière par pincement.

Outre cette particularité essentielle, l'invention présente des caractères subsidiaires originaux :

Ainsi, lesdits profilés d'encadrement extérieur sont réunis, à chaque angle du panneau par une pièce moulée comportant des tétons perpendiculaires entre eux et venant s'insérer respectivement dans les extrémités desdits profilés.

Dans ce cas, aux angles inférieurs, ladite pièce d'assemblage angulaire comporte un filetage pour le montage d'un pied sur un vérin à vis.

Par ailleurs, lesdits profilés d'encadrement extérieur comportent le long du milieu de leurs faces extérieures une rainure destinée à recevoir, respectivement, une bande souple d'assemblage pour les profilés verticaux ou une nervure solidaire d'un piétement pour le profilé horizontal inférieur, ce piétement assurant la stabilité du panneau, qu'il soit considéré individuellement ou assemblé à d'autres.

Enfin, il est prévu, toujours selon l'invention que le bord inférieur de la housse est immobilisé par pincement dans une rainure médiane extérieure du profilé d'encadrement intérieur / inférieur, au moyen d'un jonc inséré à force avec lesdits bords dans ladite rainure.

Les profilés d'encadrement extérieur ainsi que les pièces d'angle moulées peuvent être réalisés indifféremment en métal ou en matière plastique.

Pour illustrer l'invention, on va en décrire un exemple de réalisation, avec référence au dessin annexé sur lequel :

La figure 1 est une vue en plan d'un exemple de réalisation de l'invention, comportant un panneau en fibres agglomérées délimité par des profilés en PVC.

Les figures 2, 3 et 4 sont des coupes partielles, respectivement le long de II-II,III-III et IV-IV de la figure 1.

La figure 5 est une coupe partielle horizontale de l'assemblage latéral entre deux panneaux contigus selon les figures 1-4 précédentes.

La figure 6 est une vue en perspective d'un élément d'assemblage d'angle de l'encadrement d'un panneau selon l'invention.

La figure 7 illustre un système de piétement pour ces panneaux.

Enfin, la figure 8 est une coupe verticale du bas d'un panneau selon l'invention reposant partiellement sur un piétement tel que représenté à la figure 7 et partiellement sur un vérin à vis.

Ainsi qu'on le voit sur les figures 1 à 5, le panneau selon l'invention se compose essentiellement d'une âme A et d'un encadrement C.

L'âme A se compose d'une plaque de fibres agglomérées 23, sur laquelle est simplement enfilée par le haut, à la manière d'une housse, une gaine 24 constituée par une feuille spongieuse mince surfacée par un motif décoratif. Pour permettre la mise en place et l'accrochage du cadre C, la plaque 23 doit être entourée, préalablement à l'enfilage de la housse 24, de profilés intérieurs 25 en matière plastique, par exemple en PVC, ayant la forme de double U, accolés par leur base, les branches de l'un des U 26 venant pincer le bord de la plaque 23, tandis que les branches du U opposé 27 sont plus rapprochées et présentent des rebords extérieurs 28 et intérieurs 33, ce qui crée, à l'extérieur de ce U, deux canaux 29, destinés à recevoir les branches des profilés extérieurs 10 et 44 qui sont ainsi accrochés à l'âme tout en maintenant la gaine 24 dans le fond de chaque canal.

Si l'on considère que la housse 24 constitue un sac, fermé à son extrémité supérieure et enfilé sur la plaque 23 par le haut, sur les deux côtés verticaux et sur le bord supérieur, les deux faces de cette gaine sont réunies par un segment continu 30 sur les bords verticaux (figure 2) et 30' sur le bord supérieur (figure 5). Par contre le bord inférieur 34 de la housse est libre. Pour le retenir, il est prévu de le refouler de chaque côté dans le fond de la face extérieure du U 27 correspondant du profilé 25 inférieur au moyen d'un jonc 31 en matière plastique présentant deux rainures longitudinales 32, pratiquées sur l'intérieur des ailes du U 27 (voir figure 3). Bien entendu, comme on le voit sur la figure 4, le profilé supérieur en plastique 35 a une section légèrement différente pour recevoir simplement les rebords du profilé supérieur 36.

La figure 2 illustre l'assemblage latéral par une bande souple 40 de deux panneaux contigus P1, P2, du type représenté à la figure 2.

Comme on le voit également par les zones hachurées sur les figures 2 à 5, les coins du panneau sont renforcés par des pièces d'angle, servant également au montage des pieds 41.

Enfin, on a représenté à la figure 7 un exemple de piétement destiné à assurer le maintien stable en position verticale d'un ou plusieurs panneaux, même quand ces panneaux sont soit individuels, soit complètement alignés.

Ce piétement se compose d'une plaque plane 41 en un matériau lourd, présentant une nervure verticale rectiligne 42 ayant approximativement la largeur de la rainure extérieure 43 du profilé 44 délimitant la base horizontale d'un panneau (voir figure 3).

De préférence, la hauteur h₁ de la pièce 41 avec cette nervure 42 est supérieure à la hauteur h₂ d'un pied ou vérin 18 à l'état complètement rentré par vissage dans la pièce d'angle 22.

Si l'on considère la figure 8, on voit que la nervure 42 du piétement, pénétrant sur toute sa longueur dans la rainure médiane 43 du profilé inférieur 44, la plaque 41 est positionnée symétriquement par rapport à la base du panneau. La vis 18 est mise en place dans la pièce d'angle 22 par vissage après avoir traversé une lumière 45 pratiquée à une extrémité de la plaque 41 (voir figure 7) et elle est vissée à fond, c'est-à-dire contre la face inférieure de ladite plaque 41, ce qui verrouille le piétement contre le bas du panneau, la vis 18 étant alors légèrement au dessus du sol.

Comme illustré à la figure 8, un tel piétement n'est monté qu'à une extrémité de la base d'un panneau, l'autre extrémité reposant sur le sol par la vis 18 vissée dans la pièce 22 au degré désiré. On peut ainsi considérer que le panneau repose sur le sol par trois points, à savoir les deux angles 46 de la plaque 41 opposés à la lumière 45 et la vis opposée 18 qui permet en même temps le réglage en hauteur et en inclinaison du panneau.

La présence d'un tel piétement stabilisateur assure ainsi le maintien en position debout sur trois points d'un panneau individuel. Toutefois, le panneau selon l'invention est essentiellement destiné à créer des cloisons comportant plusieurs panneaux articulés les uns aux autres suivant un motif sinueux. Dans ce cas, le piétement n'est utile qu'aux extrémités extérieures des panneaux terminaux, l'appui des panneaux intermédiaires se faisant uniquement par les vérins 18 respectifs répartis sur le sol en fonction des méandres de la cloison d'ensemble. Si pourtant ladite cloison d'ensemble était trop rectiligne, il peut être souhaitable de compléter l'effet de stabilisation des extrémités par un ou plusieurs stabilisateurs additionnels adaptés à des panneaux intermédiaires.

## Revendications

1. Panneau destiné à la réalisation de cloisons modulables et déformables, du type se composant d'une âme plane en fibres agglomérées (23) délimitée par une série de profilés d'encadrement (25, 35), et de panneaux d'étoffe appliqués respectivement sur chacune des faces planes de l'âme et des surfaces extérieures desdits profilés,
caractérisé en ce que
lesdits panneaux d'étoffe constituent une housse unique en feuille de matière spongieuse comportant un surfaçage décoratif (24) enfilée de haut en bas par dessus l'ensemble formé par ladite âme (23) et ladite série de profilés d'encadrement ou profilés intérieurs (25, 35) en matière plastique, une seconde série de profilés d'encadrement ou profilés extérieurs (10, 44) venant s'accrocher par leurs bords dans des rainures longitudinales (29) créées dans les profilés intérieurs latéraux (25), par dessus ladite housse (24), en y immobilisant cette dernière par pincement.

2. Panneau selon la revendication 1, caractérisé en ce que le bord inférieur (34) de la housse est immobilisé par pincement dans une rainure médiane extérieure (32) du profilé (25) en matière plastique inférieur au moyen d'un jonc (31) inséré à force avec ledit bord dans ladite rainure.

3. Panneau selon l'une quelconque des revendications 1 et 2, caractérisé en ce que lesdits profilés extérieurs verticaux (10) sont réunis à chaque angle inférieur du panneau par une pièce (22) comportant des tétons (20, 21) perpendiculaires entre eux venant s'insérer dans les extrémités desdits profilés respectivement verticaux (10) et horizontaux (44).

4. Panneau selon la revendication 3, caractérisé en ce que ladite pièce d'angle (22) comporte un filetage pour le montage d'un pied (18) monté sur un vérin à vis.

5. Panneau selon la revendication 1, caractérisé en ce que le profilé extérieur supérieur (36) est légèrement galbé et comporte à chaque extrémité des tétons verticaux (19) venant s'insérer dans le haut de chaque profilé vertical (10).

6. Panneau selon l'une quelconque des revendications précédentes, caractérisé en ce que lesdits profilés extérieurs verticaux (10) comportent le long du milieu de leur face extérieure une rainure longitudinale (43) destinée à recevoir une bande souple (40) destinée à l'assemblage dudit panneau avec des panneaux voisins.

7. Panneau selon l'une quelconque des revendications précédentes, caractérisé en ce que le profilé extérieur horizontal inférieur (44) comporte le long du milieu de sa face extérieure une rainure longitudinale (43) destinée à recevoir une nervure (42) solidaire d'un piètement (41) stabilisateur dudit panneau.

8. Panneau selon la revendication 7, caractérisé en ce que ledit piètement (41) stabilisateur consiste en une plaque en matériau lourd présentant un contour géométrique d'appui assurant à chaque panneau individuel un appui par au moins trois points espacés sur le sol, ladite nervure (42) ayant une hauteur (h₁) supérieure à la hauteur (h₂) des pieds (18) à vérin à vis à l'état rentré.

9. Panneau selon l'une quelconque des revendications 1 et 2, caractérisé en ce que ladite housse (24) est réalisée par couture d'une feuille spongieuse surfacée à des dimensions telles que ladite housse après mise en place sur la plaque d'aggloméré est légèrement distendue.

10. Panneau selon l'une quelconque des revendications précédentes, caractérisé en ce que les profilés extérieurs (10,36,44) ainsi que les pièces d'angle (22) moulées peuvent être réalisés indifféremment en métal ou en matière plastique.

## Patentansprüche

1. Wandtafel, die zur Herstellung von im Baukastensystem auf baubaren und verformbaren Trennwänden bestimmt ist, desjenigen Typs, die aus einem ebenen Hauptteil (23) aus Preßfasern, welches durch eine Serie von Rahmenprofilleisten (25, 35) begrenzt ist, und aus jeweils auf jede der ebenen Flächen des Hauptteils sowie die Außenflächen der genannten Profilleisten aufgebrachten Stoffbahnen besteht,
- dadurch gekennzeichnet, daß
- die besagten Stoffbahnen eine einzige folienartige Umhüllung aus schwammartigem Material, die eine dekorative Oberflächenausgestaltung (24) besitzt, bilden, die von oben nach unten über die aus dem besagten Hauptteil (23) und der besagten Serie von Rahmenprofilleisten oder Innenprofilleisten (25, 35) aus Kunststoffmaterial gebildeten Konstruktion hinweg gezogen ist, und daß eine zweite Serie von Rahmenprofilleisten oder Außenprofilleisten (10, 44) mittels ihrer Ränder in den Längskehlen (29), die in den seitlichen Innenprofilleisten (25) erzeugt sind, über die genannte Umhüllung (24) eingehängt sind, um die letztere dort durch Klemmen festzuhalten.

2. Wandtafel nach Anspruch 1, dadurch gekennzeichnet, daß der untere Rand (34) der Umhüllung durch Klemmen in einer in der Mitte der unteren Profilleiste (25) aus Kunststoffmaterial befindlichen außenseitigen Kehle (32) mit Hilfe einer in die genannte Kehle unter Kraftaufwand mit dem besagten Rand eingesetzten Spreizleiste (31) festgehalten ist.

3. Wandtafel nach irgendeinem der Ansprüche 1 und 2, dadurch gekennzeichnet, daß die genannten vertikalen Außenprofilleisten (10) an jedem unteren Winkel der Wandtafel durch ein senkrechte Zapfen (20, 21) aufweisendes Bauteil (22) untereinander verbunden sind, welche in die Enden der genannten jeweilien vertikalen (10) und horizontalen (44) Profilleisten einzusetzen sind.

4. Wandtafel nach Anspruch 3, dadurch gekennzeichnet, daß das genannte Winkelstück (22) ein Gewinde für die Montage eines auf einer Schraubspindel befestigten Fußes (18) besitzt.

5. Wandtafel nach Anspruch 1, dadurch gekennzeichnet, daß die obere Außenprofilleiste (36) leicht gekrümmt ist und an jedem Ende vertikale Zapfen (19) aufweist, die in das Oberteil einer jeden vertikalen Profilleiste (10) einzusetzen sind.

6. Wandtafel nach irgendeinem der vorhergehenden Ansprüche, dadurch gekennzeichnet, daß die genannten vertikalen Außenprofilleisten (10) längs der Mitte ihrer äußeren Fläche eine Längsnut (43) besitzen, die zur Aufnahme eines biegsamen, für den Zusammenbau der genannten Wandtafel mit benachbarten Wandtafeln vorgesehenen Bandes (40) bestimmt ist.

7. Wandtafel nach irgendeinem der vorhergehenden Ansprüche, dadurch gekennzeichnet, daß die horizontale untere Außenprofilleiste (44) längs der Mitte ihrer äußeren Fläche eine Längsnut (43) besitzt, die zur Aufnahme einer mit einer Kippsicherung-Fußplatte (41) der genannten Wandtafel fest verbundenen Rippe (42) bestimmt ist.

8. Wandtafel nach Anspruch 7, dadurch gekennzeichnet, daß die besagte Kippsicherung-Fußplatte (41) aus einer Platte aus schwerem Material besteht, die einen geometrischen StützAußenumriß hat, der für jede einzelne Wandtafel ein Auflager an wenigstens drei voneinander beabstandeten Punkten auf dem Boden gewährleistet, wobei die genannte Rippe (42) eine Höhe (h₁) hat, die größer ist als eine Höhe (h₂) der Schraubspindelfüße (18) im zurückgeschraubten Zustand.

9. Wandtafel nach irgendeinem der Ansprüche 1 und 2, dadurch gekennzeichnet, daß die genannte Umhüllung (24) durch Nähen einer Bahn mit schwammiger Oberfläche in den Abmessungen, daß die genannte Umhüllung nach ihrem Anbringen auf der Preßfasertafel gering ausgedehnt ist, hergestellt ist.

10. Wandtafel nach irgendeinem der vorhergehenden Ansprüche, dadurch gekennzeichnet, daß die geformten Außenprofilleisten (10, 36, 44) wie auch die geformten Winkelstücke (22) indifferent aus Metall oder aus Kunststoffmaterial hergestellt sein können.

## Claims

1. Panel designed for the use of creating modular and easily dismantled screen walls, of a type comprising of a flat core made of agglomerated fibres (23) bordered by a series of framework edging pieces (25, 35), and of fabric panels applied, respectively, to each of the flat planes of the core and to the exterior surfaces of the above mentioned edging pieces,
characterised in that
the above mentioned fabric panels constitute a single cover made up of layers of spongy material comprising of a decoratively treated surface (24) stretched over, from top to bottom, the assembly formed by the above mentioned core (23) and the above mentioned series of framework edging pieces or interior pieces (25,35) made of a plastic material, a second series of framework edging pieces or exterior pieces (10, 29, 44) which are installed by their edges to the longitudinal grooves (24) created in the lateral interior edging pieces (25), over the above mentioned cover (24) and immobilising the latter by pinching.

2. Panel according to claim 1, characterised in that the lower edge (34) of the cover is immobilised by pinching in a median exterior groove (32) of the lower edging piece (25) made of a plastic material by means of a rush (31) inserted by force against the above mentioned edge in the above mentioned groove.

3. Panel according to either of the claims 1 and 2, characterised in that the above mentioned vertical exterior edging pieces (10) are joined to each lower corner of the panel by a piece (22) carrying pins (20, 21) which are at right angles to each other which install into the vertical (10) and horizontal (44) ends, respectively, of the above 35 mentioned edging pieces.

4. Panel according to claim 3, characterised in that the above mentioned corner piece (22) carries a screw-thread to allow installation of a foot (18) mounted on a handscrew.

5. Panel according to claim 1, characterised in that the upper exterior edging piece (36) is slightly curved and comprises vertical pins (19) at each end which install into the top of each vertical edging piece (10).

6. Panel according to any of the preceding claims, characterised in that the above mentioned vertical exterior edging pieces (10) carry, along the middle of their exterior faces, a longitudinal groove (43) made so as to receive a flexible band (40) for joining the above mentioned panel to adjacent panels.

7. Panel according to any of the preceding claims, characterised in that the lower horizontal exterior edging piece (44) carries along the middle of its exterior face a longitudinal groove (43) made so as to receive a rib (42) forming part of a base (41) stabilising the above mentioned panel.

8. Panel according to claim 7, characterised in that the above mentioned stabilising foot (41) consists of a plate made of a heavy material which presents a supportive geometric shape which ensures that each individual panel is supported at at least 3 spaced points on the ground with the above mentioned rib having a height (h₁) which is greater than the height (h₂) of the handscrew feet (18) when fully in.

9. Panel according to either of the claims 1 and 2, characterised in that the above mentioned cover (24) is made up of a sewn, spongy surface layer of such dimensions so that the above mentioned cover, after having been placed over the agglomerate core, is slightly loose.

10. Panel according to any of the preceding claims, characterised in that the exterior edging pieces (10, 36, 44), as well as the moulded corner pieces (22) can be made equally as well from either metal or a plastic material.
